# EUROPÄISCHE PATENTSCHRIFT

(11) **EP 3 520 642 B1**
(45) Veröffentlichungstag und Bekanntmachung des Hinweises auf die Patenterteilung: **16.02.2022**
(21) Anmeldenummer: 19152506.2
(22) Anmeldetag: 18.01.2019
(51) Int. Cl.: A43B 7/14

(54) **SOHLE SOWIE SCHUH MIT EINER SOLCHEN**
SOLE AND SHOE WITH SOLE
SEMELLE AINSI QUE CHAUSSURE DOTÉE D'UNE TELLE SEMELLE

(30) Priorität: 02.02.2018 DE 202018000530 U
(43) Veröffentlichungstag der Anmeldung: 07.08.2019
(73) Patentinhaber: Kandler, Beate, 51467 Bergisch Gladbach (DE)
(72) Erfinder: Kandler, Beate, 51467 Bergisch Gladbach (DE)
(74) Vertreter: Paul & Albrecht Patentanwälte PartG mbB

(56) Entgegenhaltungen:
- EP-A1- 1 654 945
- FR-A1- 3 033 126
- JP-A- S6 021 701
- JP-A- 2017 086 975

## Beschreibung

Die Erfindung betrifft eine Sohle nach Anspruch 1.

Darüber hinaus betrifft die Erfindung einen Schuh mit einer solchen Sohle.

Schuhe mit unterschiedlichen Funktionen sind aus dem Stand der Technik hinlänglich vorbekannt. Für den Fall, dass alleine eine Schutzfunktion für die Fußsohle gewünscht ist, kann sich ein Schuh im einfachsten Falle durch eine Sohle aus beispielsweise Gummi oder Leder konstanter Dicke auszeichnen, deren Umfang an die Außenkontur eines menschlichen Fußes angepasst ist. U.a. zur Erhöhung der Körpergröße ist es auch hinlänglich bekannt, einen Absatz vorzusehen, so dass im Stand die Ferse eines Trägers, also einer den Schuh tragenden Person, etwas oder auch deutlich höher aufliegt als Ballen und Zehen. Für ein besonders angenehmes, natürliches Gehen kann die Sohle an ihrer Oberseite ferner ein Fußbett aufweisen, welches etwa eine Fersenschale sowie eine stützende Wölbung im Mittelfußbereich aufweist. Schuhe werden aus modischen oder bequemen Beweggründen getragen. Vielfach sind diese so konstruiert, dass eine Anhebung unter der Ferse vorgesehen ist und der Schuh noch vorne hin leicht nach oben ausläuft. Die modische Anpassung der Spitzengestaltung - mal breiter, mal spitzer, bzw. die Absatzhöhe und auch die Weite des Ballenbereichs differieren immer etwas. Diese "Formen" auf denen der Mensch täglich geht, machen etwas mit dem Fuß. Der Fuß wird gestreckt, somit auch der Bandapparat darin. Ein Barfußgehen findet aktiver statt. Man könnte also fast von einem Passiv gehen im Schuh sprechen. Durch Bewegungsmangel, insbesondere ein zu geringe Zurücklegung von Strecke zu Fuß, kommt es zu Senkungserscheinungen im Fuß. Die Gewölbe flachen ab, der Rückfuß knickt nach innen, das wirkt auf Knie und auch auf die Hüfte u.s.w.. Diese Situation wird durch die gängige Konstruktion der Schuhe noch verstärkt. Insbesondere werden die Senkungserscheinungen durch das "passive Gehen" im Schuh noch begünstigt.

Die Bestrebungen sind immer mehr dahin gegangen, Schuhe zu konstruieren, welche nicht nur einen bloßen Schutz vor Kälte und Verschmutzung sowie Verletzungen der Fußsohle bei der Fortbewegung im Freien und/oder modischen Gesichtspunkten dienen, sondern auch ein besonders gesundes Gehen bzw. eine Kompensation von Fehlstellungen ermöglichen. Insbesondere orthopädische Schuhe können dazu dienen, dass Fehlstellungen im Stand und bei einem Laufvorgang gezielt entgegengewirkt wird.

Aus der DE 20 2013 001 747 U1 beispielsweise, die ebenfalls auf die Anmelderin zurückgeht, ist ein orthopädischer Schuh bekannt, der als Gehhilfe bei Vorliegen einer Fußhebeschwäche geeignet ist. Der offenbarte Schuh umfasst eine Sohle, die sich durch eine vergleichsweise hohe Dicke im Fersenbereich auszeichnet, die ebenfalls eine erhöhte Lagerung der Ferse ermöglicht. Bei dem sich an den Fersenbereich anschließenden Mittelfuß- und Ballenbereich fällt die Sohle nach unten hin ab, um dann vorne wieder nach oben hin anzusteigen. Durch die gekrümmte Form liegt der mittlere Bereich des Fußes eines Trägers im Stand tiefer als Ferse und Zehen und es kann ein relativ normales Gehverhalten für Personen mit Fußhebeschwäche erreicht werden.

Für diesen speziellen Anwendungsfall hat sich der in der DE 20 2013 001 747 U1 offenbarte Schuh sehr gut bewährt.

In der EP 1 654 945 A1 wird ein formkorrigierender Schuh beschrieben, der bewirkt, dass das Körpergewicht einer Person, die diesen Schuh trägt, nicht mehr von den Zehen getragen werden muss. Vielmehr wird der Schwerpunkt gleichmäßig zwischen der Ferse und dem Fußballen balanciert. Hierzu wird bei einem Schuh, bei dem die Ferse höher als der Ballen des Fußes liegt, der Ballen durch Platzieren eines Einlegepolsters auf der Schuhsole auf die Höhe der Ferse angehoben. Das Einlegepolster umfasst im Bereich zwischen den Zehen und dem Ballen eine Erhebung. Darüber hinaus sieht die Anordnung aus Sohle und Einlegepolster eine Ausnehmung im Zehenbereich vor.

Es besteht jedoch Bedarf an alternativen Sohlen, die ein besonders fußgesundes Gehen auch für den Fall ermöglichen, dass keine oder anderer Fehlstellungen vorliegen, sowie an Schuhen mit solchen Sohlen.

Diese Aufgabe wird bei einer Sohle der eingangs genannten Art dadurch gelöst, dass im Zehenbereich wenigstens eine Ausnehmung in der Sohle vorgesehen ist, welche Raum für die natürliche Greifbewegung bevorzugt aller Zehen eines Trägers nach unten hin bietet, und zumindest für einen Teil des Ballenbereiches gilt, dass die dort von der Sohle definierte Fußauflagefläche einen Abstand zu einer Basisebene, welche die Auflageebene bei auf ihr aufgesetzter Sohle bildet, hat, der größer ist als der minimale Abstand der Fußauflagefläche zu der Basisebene im Fersenbereich.

Die Sohle ist bevorzugt derart ausgebildet, dass im getragenen und auf der Auflage-/Basisebene aufgesetzten Zustand der Sohle bzw. eines mit einer solchen ausgestatten Schuhs, also im Stand, die tiefste Stelle des Ballens des Trägers höher liegt als die tiefste Stelle seiner Ferse.

Die Anmelderin hat festgestellt, dass das mit der Sohlenform des in der DE 20 2013 001 747 U1 offenbarten Schuhs verbundene "Aufbiegen" des Fußes nicht uneingeschränkt vorteilig ist. Auch bei herkömmlichen Schuhen, insbesondere bei höher liegender Ferse aufgrund eines vorhandenen Absatzes, wird der Fuß aufgebogen und werden die Zehen gestreckt, was entgegen der "Natürlichkeit" des Fußes ist. Für den Fall, dass keine Fußhebeschwäche vorliegt, kann das Aufbiegen bzw. Strecken des Fußes, was auch bei konventionellen Sohlenformen erfolgt, sogar eher nachteilig sein. Gerade die Gegenbewegung, also die des Greifens des Fußes ist nach Erkenntnissen der Anmelderin der Fußanatomie und dem Fußbewegungsapparat deutlich entsprechender. Bei der nicht aufbiegenden sondern eher "krallenden", "greifenden" Fußbewegung werden die Fuß- und Unterschenkelmuskeln aktiviert.

Überraschenderweise hat sich gezeigt, dass gerade durch die erfindungsgemäße erhöhte Lagerung des Ballens in Kombination mit einer die natürliche Greifbewegung der Zehen ermöglichenden Ausnehmungen unterhalb der Zehen ein besonders natürliches angenehmes und somit bequemes sowie gesundes Gehen - auch bei Tragen eines Schuhs -möglich wird.

Aufgrund der in Abweichung vom Stand der Technik erhöhten Ballenlagerung findet in der ersten Hälfte der Schrittabwicklung praktisch eine Bergaufbewegung statt, die die Bewegung der Zehen nach oben hin anregt. Durch die erfindungsgemäße Sohle bzw. einen mit einer solchen ausgestatten erfindungsgemäßen Schuh wird also ein Bergaufgehen "simuliert". Im weiteren Verlauf wird dann - insbesondere durch den vorgesehenen Freiraum für die Zehen - ein Bergabgehen vorgetäuscht. Dieser bestimmte Bewegungsablauf hat sich als sehr gesundheitsförderlich sowie angenehm herausgestellt. Die Zehen werden zur Auf- und Abbewegung angeregt bzw. sogar gezwungen und die Fuß- und Unterschenkelmuskeln werden aktiviert. Eine auf die erfindungsgemäße Weise gestaltete Sohle bzw. ein damit ausgestatteter Schuh unterstützt den Fuß in seinen natürlichen Bewegungsabläufen, was eine erhebliche Verbesserung gegenüber dem Stand der Technik darstellt.

Einem "passivem Gehen im Schuh" kann mit der erfindungsgemäßen Sohle zuverlässig entgegengewirkt werden. U.a. wird durch das "simulierte" bergauf- bzw. bergab gehen, was innerhalb einer Schrittabwicklung mit Hilfe der erfindungsgemäßen Sohlenbauweise erreicht wird, die Schienbeinmuskulatur aktiviert, weil der Vorfuß mehr angehoben werden muss (im Gegenteil zum Schuh mit einer Anhebung unter der Ferse) und in der weiteren Schrittabwickung werden die Zehengreifer (kurze Fußsohlenmuskulatur) im Gegensatz zum herkömmlichen Schuh , wo die Zehen gestreckt werden, aktiviert..

Als Training für die Fußmuskulatur kann es sich empfehlen, Dinge mit den Zehen vom Boden aufzuheben. Diese Situation wird mit der erfindungsgemäßen Sohle praktisch bei jeder Schrittabwicklung erhalten. Die erfindungsgemäße Sohle ist somit eine Trainigssohle, ein diese umfassender Schuh ein Trainingsschuh.

Mit der erfindungsgemäßen Sohle bzw. einem eine solche umfassenden erfindungsgemäßen Schuh kann die Situation gegenüber dem Stand der Technik deutlich verbessert werden. Die Tatsache, dass im Vergleich zu früher erheblich weniger zu Fuß gegangen wird, kann durch die positive Beeinflussung, insbesondere das fortlaufend stattfindende Training verbessert werden. Probleme, die aus der veränderten Lebenssituation des Menschen (wenig Gehen) resultieren, können im Ergebnis auf einfache Weise mit hoher Effizienz kompensiert werden.

Die erfindungsgemäße Sohle ist weiterhin bevorzugt derart ausgebildet, dass, wenn ein Benutzer die Sohle verwendet, in der ersten Hälfte der Abwicklung eines Schrittes ein Bergaufgehen und im weiteren Verlauf, insbesondere der zweiten Hälfte der Abwicklung des Schrittes ein Bergabgehen simuliert wird

Als Basisebene ist eine Bezugsebene gemeint, die sich in Bezug auf die Sohle bzw. einen damit ausgestatteten Schuh erstreckt, wenn die Sohle bzw. der Schuh mit ihrer bzw. seiner Unterseite unbelastet auf ihr aufgesetzt ist.

Die Unterseite der erfindungsgemäßen Sohle bzw. die Unterseite eines eine solche umfassenden erfindungsgemäßen Schuhs bildet bevorzugt die Lauffläche, die im getragenen Zustand beim Gehen mit dem Untergrund/Boden in Kontakt kommt.

Eine besonders vorteilhafte Ausführungsform der erfindungsgemäßen Sohle zeichnet sich dadurch aus, dass die Fußauflagefläche zumindest über einen Teil des Ballenbereiches einen Abstand zu der Basisebene hat, der um wenigstens 5 mm, bevorzugt wenigstens 10 mm, besonders bevorzugt wenigstens 15 mm größer ist als der minimale Abstand der Auflagefläche zu der Basisebene im Fersenbereich. Dies gilt insbesondere zumindest für die höchste Stelle des Ballenbereiches, also zumindest für diejenige Stelle, an welcher gilt, dass im Auf der Basisebene aufgesetzten Zustand die Auflagefläche den im Ballenbereich größten Abstand zur Basisebene hat.

Weiterhin bevorzugt gilt, dass die im Stand höchste Stelle der gesamten Sohle im Ballenbereich liegt, also diejenige Stelle, an welcher im auf die Basisebene aufgesetzten Zustand des Schuhs der Abstand der Fußauflagefläche zu der Basisebene maximal ist, im Ballenbereich liegt.

Hierbei ist zu berücksichtigen, dass sich der geringe Unterschied von etwa nur 5 mm insbesondere für kleine Schuhgrößen, etwa Kinderschuhgrößen unter 30 als geeignet erwiesen hat. Für Schuhgrößen zwischen 30 und 40 hat sich ein Mindestunterschied von insbesondere 10 mm oder auch 20 mm und für Schuhgrößen ab 40 von 15 mm besonders bewährt. Für große Schuhgrößen, beispielsweise 45 kann auch ein noch größerer Niveauunterschied von 20 bis 30 mm besonders vorteilhaft sein.

Eine weitere vorteilhafte Ausführungsform zeichnet sich dadurch aus, dass die Dicke der Sohle in Längsrichtung variiert und sich die Sohle an ihrer im Ballenbereich dicksten Stelle durch eine größere Dicke auszeichnet als an ihrer im Fersenbereich dünnsten Stelle, bevorzugt die Sohle an ihrer im Ballenbereich dicksten Stelle mindesten 5 mm, bevorzugt mindestens 10 mm, besonders bevorzugt mindestens 15 mm dicker ist als an der im Fersenbereich dünnsten Stelle. Eine erfindungsgemäß höhere Lagerung des Ballens gegenüber der Ferse kann beispielsweise dadurch erzielt werden, dass die Dicke der Sohle des erfindungsgemäßen Schuhs in korrespondierender Weise variiert. Was das Lagerungsniveau der Ferse angeht, wird dann insbesondere auf die Stelle im Fersenbereich abgestellt, an der die Sohle am dünnsten ist. Weist die Sohle an ihrer Oberseite im Fersenbereich beispielsweise eine Fersenschale auf, kann diese Stelle etwa mittig in Bezug auf die aufzunehmende Ferse zu finden sein.

Weiterhin kann in vorteilhafter Ausgestaltung vorgesehen sein, dass die Dicke der Sohle in Längsrichtung variiert und sich die Sohle an ihrer im Ballenbereich dicksten Stelle durch eine größere Dicke auszeichnet als an ihrer im Zehenbereich dünnsten Stelle, bevorzugt die Sohle an ihrer im Ballenbereich dicksten Stelle mindesten 5 mm, bevorzugt mindestens 10 mm, besonders bevorzugt mindestens 15 mm dicker ist als die Sohle an ihrer im Zehenbereich dünnsten Stelle.

Auch die erfindungsgemäß unterhalb der Zehen eines einen Schuh mit der erfindungsgemäßen Sohle tragenden Person vorgesehene Ausnehmung kann konstruktiv dadurch erzielt werden, dass die Sohlendicke entsprechend variiert wird.

Auch kann vorgesehen sein, dass die Zehenausnehmung im Vergleich zu wenigstens einem benachbarten Sohlenbereich, insbesondere im Vergleich zu dem benachbarten Ballenbereich, nach unten hin abfällt, und insbesondere die nach unten abfallende Zehenausnehmung eine Tiefe von mindestens 5 mm, bevorzugt mindestens 10 mm, besonders bevorzugt mindestens 15 mm im Vergleich zu dem wenigstens einen benachbarten Sohlenbereich aufweist.

In weiterer vorteilhafter Ausführungsform ist vorgesehen, dass die Sohle an ihrer Oberseite wenigstens eine Gewölbestütze aufweist, beispielsweise wenigstens eine Quergewölbestütze und/oder wenigstens eine Längsgewölbestütze. Besonders bevorzugt ist sowohl wenigstens eine oder genau eine Längs- als auch wenigstens eine oder genau eine Quergewölbestütze vorgesehen.

Ist wenigstens eine Längsgewölbestütze vorgesehen, kann sich diese nur über einen Teil der Breite oder auch über die gesamte Breite der Sohle, insbesondere in demjenigen Bereich, in dem die Längsgewölbestütze angeordnet ist, erstrecken. Erstreckt sich die Längsgewölbestütze über die gesamte Breite, wird der Fuß auf besonders vorteilhafte Weise beim Gehen "aufgebogen".

Bei der Längsgewölbestütze, bzw. sofern mehrere Längsgewölbestützen vorhanden sein sollten, bei wenigstens einer Längsgewölbestütze, handelt es sich bevorzugt um eine innere - mediale - Längsgewölbestütze. Eine solche liegt dann bei der Benutzung der erfindungsgemäßen Sohle an oder nahe der Innenseite des Fußes eines Benutzers.

Die Form der oder wenigstens einer Längsgewölbestütze ist gemäß einer weiteren Ausführungsform derart, dass die Längsgewölbestütze von einem an der Innenseite der Sohle liegenden höchsten Punkt der Stütze aus in Längsrichtung der Sohle zu beiden Seiten hin abfällt und in Querrichtung der Sohle von dem höchsten Punkt aus in Richtung der Außenseite hin abfällt. Es kann insbesondere vorgesehen sein, dass die innere Längsgewölbestütze in ihrer Grundform zumindest im Wesentlichen an die Form des inneren Fußgewölbes eines Menschen angepasst ist.

Ist wenigstens eine Quergewölbestütze vorhanden, kann diese in der Aufsicht zumindest im Wesentlichen tropfenförmig sein. Das bedeutet, sie weist, wenn man von oben auf die Oberseite der Sohle schaut, zumindest im Wesentlichen die Form bzw. Kontur eines Tropfens auf. Ein Tropfen zeichnet sich in der Regel durch eine Kontur mit einem halbkreisförmigen und einem spitz, insbesondere V-förmig zulaufenden Bereich aus.

Erfindungsgemäß steigt die Dicke der Sohle in Längsrichtung beginnend an einer Stelle im Mittelfußbereich, insbesondere am hinteren Ende des Mittelfußbereiches, oder beginnend an einer Stelle im Fersenbereich, bevorzugt ab einer dünnsten Stelle im Fersenbereich, nach vorne hin insbesondere stetig bis zum Ballenbereich, besonders bevorzugt bis zu dessen vorderem Ende, an. Bevorzugt fällt die Dicke am vorderen Ende des Ballenbereiches unter Bildung einer insbesondere abgerundeten Stufe ab. Von der Sohle wird dann im Mittelfuß- und Ballenbereich eine Art nach vorne hin ansteigender Keil gebildet, dessen Vorderseite von einer insbesondere abgeflachten Stufe definiert ist, wo das Sohlenniveau für die Bereitstellung der Zehenausnehmung insbesondere im Vergleich zum Anstieg des Keils stärker abfällt. Die Stufe kann dann eine Zehengreifwulst für die natürliche Fußbewegung im erfindungsgemäßen Schuh bilden. Die Stufe befindet sich bevorzugt im vorderen Drittel der Sohle. Dabei ist unter dem vorderen Drittel der Sohle derjenige Bereich zu verstehen, der sich in Längsrichtung der Sohle von der Spitze bis zu einem Punkt erstreckt, der von der Spitze um ein Drittel der Gesamtausdehnung der Sohle in Längsrichtung beabstandet ist.

In besonders vorteilhafter Ausgestaltung kann ferner vorgesehen sein, dass die Sohle zumindest über den Mittelfuß- und Ballenbereich und/oder beginnend an einer Stelle im Fersenbereich und bis zu einer Stelle im Ballenbereich keilförmig mit nach vorne hin zunehmender Dicke ausgebildet ist. Dann gilt insbesondere, dass sich bevorzugt im Längsschnitt betrachtet zumindest über einen Abschnitt der Sohle bzw. zumindest abschnittsweise ein zumindest in etwa V-förmiges Profil ergibt. Besonders bevorzugt zeichnet sich die Sohle in dem keilförmigen Bereich durch einen zwischen zumindest einem Abschnitt der Oberseite und zumindest einem Abschnitt der Unterseite im Längsschnitt eingeschlossenen Winkel im Bereich von 3° bis 30°, insbesondere im Bereich von 3° bis 25°, bevorzugt im Bereich von 3° bis 20° aus. Diese Angaben sind als Winkelgrad-Angaben zu verstehen - ein Vollwinkel würde 360° betragen.

In dem keilförmigen Bereich kann die Oberseite gerade bzw. linear ansteigend ausgebildet sein, so dass eine schräg nach vorne hin ansteigende, (zumindest im Wesentlichen) ebene Oberseite erhalten wird.

Weiterhin kann vorgesehen sein, dass sich die Sohle im Mittelfuß- und/oder Ballenbereich durch eine konvex gewölbte Oberseite auszeichnet. Dann ist die Oberseite nicht eben, sondern nach außen gewölbt, wodurch insbesondere eine weitere Förderung der natürlichen Greifbewegung des Fußes erzielt werden kann. Ist ein keilförmiger Bereich vorgesehen, kann eine konvex gewölbte Oberseite in diesem vorliegen.

Für den Fall, dass ein keilförmiger Bereich vorgesehen ist, der sich nicht durch einen linearen Anstieg, insbesondere nicht durch eine ebene Oberseite auszeichnet, sind die vorstehend genannten, im Längsschnitt betrachteten Winkelbereiche bevorzugt auf eine den höchsten und den niedrigsten Punkt verbindende Linie bezogen.

An der Oberseite des keilförmigen Bereiches kann ferner wenigstens eine Gewölbestütze vorgesehen sein, insbesondere eine Längsgewölbestütze und/oder eine Quergewölbestütze, bevorzugt sowohl eine Längs- als auch eine Quergewölbestütze.

Ist wenigstens eine Längsgewölbe- und/oder Quergewölbestütze, bevorzugt sowohl eine Längs- als auch eine Quergewölbestütze in Kombination mit der erhöhten Ballenlagerung vorgesehen, kann während des simulierten Bergaufgehens der Fuß mit Hilfe der Unterstützung der Gewölbekonstruktion "aufgebogen" werden. Im Prinzip wie beim Klettern oder gehen über "Stock und Stein". Erzielt wird also das Gegenteil der Fußstellung im "normalen" Schuh.

Die höchste Stelle des Ballenbereiches liegt insbesondere in den vorderen 2/5, bevorzugt im vorderen Drittel der Sohle. Besonders bevorzugt liegt die höchste Stelle der gesamten Sohle in deren vorderen 2/5, also 40% bzw. vorderem Drittel. Diejenige Stelle bzw. derjenige Punkt, für den im auf die Basisebene aufgesetzten Zustand des Schuhs gilt, dass der Abstand der Fußauflagefläche zur Basisebene den für die gesamte Sohle maximalen Wert aufweist, liegt dann bevorzugt in den vorderen 2/5 bzw. dem vorderen Drittel der Sohle.

Alternativ oder zusätzlich erstreckt sich der Ballenbereich vollständig in der vorderen Hälfte der Sohle.

Die erfindungsgemäß vorgesehene Zehenausnehmung ist weiterhin bevorzugt an die Fußform angepasst. Diese kann beispielsweise derart ausgebildet sein, dass sie in der Draufsicht eine gekrümmte Form aufweist, insbesondere eine bananenartig gekrümmte Form. Diese Form stellt eine Anpassung an den gleichermaßen gekrümmten Verlauf der Front des Ballens auf, an den die Zehen ansetzen und bildet somit eine an die natürliche Fußform besonders angepasste Ausführungsform.

Alternativ oder zusätzlich ist es möglich, dass die Zehenausnehmung im Längsschnitt durch die Sohle betrachtet zumindest im Wesentlichen V- oder U-förmig ausgebildet ist, insbesondere durch eine Art V- oder auch U-förmige Nut bzw. "Rille" in der Sohle gebildet wird, die dann wiederum in der Aufsicht einen gekrümmten, an die Fußform angepassten Form aufweisen kann.

Alternativ oder zusätzlich kann vorgesehen sein, dass zwischen dem Ballenbereich und der Zehenausnehmung eine Stufe definiert ist, die in der Aufsicht einen gekrümmten Verlauf aufweist.

Es ist eine solche Stufe vorgesehen, gilt auch für diese bevorzugt, dass sie dem gekrümmten Verlauf der Vorderseite des Ballens folgt.

Weiterhin kann vorgesehen sein, dass die Zehenausnehmung sich über die gesamte Breite der Sohle erstreckt und/oder über den gesamten vorderen Endbereich der Sohle. Dann steht besonders viel Platz für die Bewegung der Zehen, insbesondere in alle Richtungen zur Verfügung.

Weiterhin kann vorgesehen sein, dass die Zehenausnehmung eine zumindest im Wesentlichen ebene Auflagefläche definiert, und/oder die Zehenausnehmung durch eine sich über den gesamten vorderen Endbereich der Sohle erstreckende Absenkung definiert ist. Diese Ausgestaltungen haben sich als besonders geeignet erwiesen.

Ein besonders vorteilhaftes Material für die Sohle ist durch Gummi gegeben, welches sich bevorzugt durch eine Shore-Härte im Bereich von 40 Shore A bis 100 Shore A, insbesondere 50 Shore A bis 70 Shore A auszeichnet. Eine Härte in diesem Bereich ermöglicht einerseits, dass die Sohle dem Fuß des Trägers eine ausreichende Flexibilität bietet und die Bewegungen "mitmachen" kann, auf der anderen Seite aber auch nicht durch die Körperlast des Trägers verdrängt bzw. zu stark komprimiert wird. Auch wird vermieden, dass sich die Sohle in ihrer Form nach einiger Zeit des Tragens, etwa einigen Monaten in ihrer Form aufgrund der Belastung dauerhaft verändert.

Das Sohlenmaterial wird derart gewählt, dass einerseits die Sohle genug Flexibilität bietet, um die natürliche Fußbewegung mitzumachen, auf der anderen Seite darf sie nicht so weich sein, dass sie sich durch die Körperlast verdrängen lässt, bzw. die Formgebung durch Zusammendrücken verschwindet. Insbesondere sollte infolge des Tragens der Schuh durch einen Benutzer die Ausgestaltung der Sohle im Innenbereich nicht mit der Zeit verändert werden, weil das gewählte Material nicht ausreichend Formfestigkeit bietet. Insbesondere Gummimaterialien im vorgenannten Härtebereich haben sich als besonders geeignet erwiesen, diese Anforderungen in beide Richtungen zu erfüllen.

Weiterhin kann vorgesehen sein, dass sich die Sohle zumindest abschnittsweise durch eine ebene Unterseite auszeichnet, bevorzugt über mindestens 50%, besonders bevorzugt mindestens 70% ihrer Gesamtausdehnung in Längsrichtung.

Bevorzugt weist die Sohle einen sich bis zu der vorderen Spitze der Sohle erstreckenden Abrollbereich auf. In diesem ist die Unterseite bevorzugt nicht eben, sondern gewölbt, insbesondere konvex gewölbt. Ein Abrollbereich kann eine Abrollbewegung fördern und ein Stolpern verhindert.

Weiterhin kann die Sohle oberseitig ein zumindest abschnittsweise an die menschliche Fußform angepasstes, insbesondere orthopädisches Fußbett aufweisen. Ein solches Fußbett kann in ansich bekannter Weise eine Fersenschale und gegebenenfalls eine Mittelfußgewölbe tragende Stütze umfassen.

Es sei angemerkt, dass die erfindungsgemäße Sohle einteilig ausgebildet sein kann, etwa in Form eines durchgehenden Gummikörpers entsprechender Form, dessen Oberseite die Fußauflagefläche definiert und dessen Unterseite eine Lauffläche bildet. Es ist jedoch alternativ auch möglich, dass die Sohle mehrteilig ausgebildet ist, etwa einen unteren Abschnitt aufweist, dessen Unterseite die äußere Lauffläche bildet und sich darauf liegend ein weiterer Sohlenteil, beispielsweise in Form einer insbesondere herausnehmbaren Einlage mit einer die Fußauflagefläche definierenden Oberseite befindet. Die erfindungsgemäße Sohle kann auch durch eine Einlage gebildet werden. Die Einlage bildet dann insbesondere die dem Fuß zugewandte Brandsohle, die, wenn sie in einen Schuh eingelegt ist, auf einer Laufsohle des Schuhs obenseitig aufliegt. Ist die erfindungsgemäße Sohle kann dann herausnehmbar sein, also nur auf einer Laufsohle aufliegen, oder auch mit einer Laufsohle fest verbunden sein. Bevorzugt kommt die erfindungsgemäße Sohle, wenn sie als Brandsohle ausgebildet ist, in einem Schuh mit einer Laufsohle zumindest im Wesentlichen gleichbleibender Dicke insbesondere im Bereich von einigen, etwa 4 oder 6 oder 8 Millimetern zum Einsatz. Gegenstand der Erfindung ist ferner ein Schuh, der eine erfindungsgemäße Sohle umfasst.

Der erfindungsgemäße Schuh weist bevorzugt einen den Fuß eines Trägers in getragenem Zustand in an sich bekannter Weise umschließenden Schuhschaft auf. Dieser wird sich dann in der Regel oberseitig an die Sohle anschließen.

Insbesondere, um ausreichend Bewegungsraum für die Zehen im Schuh zu bieten, kann weiterhin vorgesehen sein, dass der im Zehenbereich maximal Abstand zwischen der von der Sohle definierten Fußauflagefläche und der Innenseite des sich oberhalb des Zehenbereiches erstreckenden Schaftabschnittes mindestens 3 cm, bevorzugt mindestens 3,5 cm, besonders bevorzugt mindestens 4 cm beträgt.

Der Schuh, insbesondere die Sohle ist bevorzugt derart ausgebildet, dass, wenn ein Benutzer den Schuh trägt, in der ersten Hälfte der Abwicklung eines Schrittes ein Bergaufgehen und im weiteren Verlauf, insbesondere der zweiten Hälfte der Abwicklung des Schrittes ein Bergabgehen simuliert wird.

In der Zeichnung ist die Erfindung anhand von Ausführungsbeispielen näher veranschaulicht. Darin zeigt
Figur 1 eine teilweise geschnittene rein schematische Ansicht eines ersten Ausführungsbeispiels eines erfindungsgemäßen Schuhs mit einer erfindungsgemäßen Sohle im getragenen Zustand,
Figur 2 eine weitere teilweise geschnittene rein schematische Ansicht des Schuhs aus Figur 1, wobei der Schaft des Schuhs in der Außenansicht von der Seite gezeigt ist,
Figur 3 eine rein schematische Aufsicht auf die Sohle des Schuhs aus
Figur 1,
Figur 4 eine rein schematische Seitenansicht eines weiteren Ausführungsbeispiels einer erfindungsgemäßen Sohle;
Figur 5 eine rein schematische Seitenansicht eines dritten Ausführungsbeispiels einer erfindungsgemäßen Sohle; Die Merkmale der Figur 5 sind nicht Teil des beanspruchten Gegenstands;
Figur 6 eine rein schematische Aufsicht auf die Sohle aus Figur 5; Die Merkmale der Figur 6 sind nicht Teil des beanspruchten Gegenstands;
Figur 7 eine rein schematische Seitenansicht eines zweiten Ausführungsbeispiels eines erfindungsgemäßen Schuhs.

Gleiche Komponenten sind in den Figuren mit gleichen Bezugszeichen versehen.

Die Figur 1 zeigt eine teilweise geschnittene, schematische Darstellung einer Ausführungsform eines erfindungsgemäßen Schuhs 1 im getragenen Zustand. Entsprechend ist der Fuß 2 eines nicht weiter erkennbaren Trägers in dem Schuh 1 angeordnet. Bei dem dargestellten Schuh 1 handelt es sich um den rechten Schuh 1, der mit einem weiteren, in der Figur nicht dargestellten spiegelverkehrt ausgebildeten Schuh in bekannter Weise ein Paar bildet. Der Schuh 1 umfasst eine im Längsschnitt dargestellte Sohle 3, die ein erstes Ausführungsbeispiel einer erfindungsgemäßen Sohle darstellt, und die nach vorn in einer Schuhspitze 4 ausläuft, und von deren Oberseite 5 eine Fußauflagefläche für den Fuß 2 des Trägers gebildet wird. Von der Unterseite 6 der Sohle 3 wird eine Lauffläche gebildet. Die Sohle 3 liegt auf einer Basisebene 7, welche die Auflageebene bei auf ihr aufgesetztem Schuh 1 bildet, auf, so dass die Unterseite 6 der Sohle 3 mit der Basisebene 7 in Kontakt steht. Die Sohle 3 besteht aus Gummi mit einer Shore-Härte von vorliegend etwa 60 Shore A.

Die Sohle 3 ist in einen bis zu ihrem vorderen Ende gehenden, für die Zehen des Trägers des Schuhs 1 bestimmten Zehenbereich 8, einen bis zu ihrem hinteren Ende 9 gehenden, für die Ferse 10 eines Trägers bestimmten Fersenbereich 11, einen zwischen dem Fersen- 11 und dem Zehenbereich 8 liegenden, für den Mittelfuß 12 eines Trägers bestimmten Mittelfußbereich 13, und einen zwischen dem Mittelfuß- 13 und dem Zehenbereich 8 liegenden, für den Ballen 14 eines Trägers bestimmten Ballenbereich 15 umfasst. Der Ballenbereich 15 erstreckt sich vollständig in der vorderen Hälfte der Sohle 3.

Von den fünf Zehen des rechten Fußes 2 des Trägers ist in der Figur 1 nur der große Zeh 16 zu erkennen.

An die Sohle 3 schließt sich nach oben hin in an sich bekannter Weise ein Schaft 17 des Schuhs 1 an, der den Fuß 2 des Trägers seitlich und oberseitig umgreift. In dem Schaft 17 sind oberseitig in ebenfalls hinlänglich bekannter Weise mehrere Löcher 18 für einen in den Figuren nicht erkennbaren Schnürsenkel vorgesehen. Die Löcher 18 für diesen sind nur in der Figur 2 erkennbar. Natürlich ist es möglich, dass ein erfindungsgemäßer Schuh alternativ oder zusätzlich eine oder mehrere andere Verschlussart(en) aufweist. Rein beispielhaft seien Klettverschlüsse, Reißverschlüsse und/oder Gummibänder genannt.

In der Sohle 3 des Schuhs 1 ist eine Ausnehmung 19 vorgesehen, welche Raum für die natürliche Greifbewegung aller Zehen des Trägers nach unten hin bietet. Die Zehenausnehmung 19 erstreckt sich, wie der Aufsicht auf die Sohle 3 aus Figur 3 entnommen werden kann, über die gesamte Breite der Sohle 3 und über deren gesamten vorderen Endbereich. Sie ist an die natürliche Fußform angepasst, zeichnet sich insbesondere in der Aufsicht durch eine "bananenartig" gekrümmten Verlauf aus (vgl. erneut Figur 3).

Die Zehenausnehmung 19 wird bei dem dargestellten Ausführungsbeispiel dadurch gebildet, dass die Sohle 3 sich in dem unterhalb der Zehen des Trägers erstreckenden Bereich - gegenüber dem sich unmittelbar anschließenden Ballenbereich 15 - nach unten hin abfällt, so dass nach unten hin Raum für die Greifbewegung der Zehen gegeben ist. Die Sohle 3, die sich zumindest über eine großen Teil ihrer Gesamterstreckung in Längsrichtung durch eine zumindest im Wesentlichen ebene Unterseite auszeichnet, ist im Zehenbereich 8 entsprechend deutlich dünner als in dem sich anschließenden Ballenbereich 15, was sowohl der Figur 1 als auch der Figur 2, welche die Sohle 3 ebenfalls im Längsschnitt zeigt, gut entnommen werden kann. In der Figur 1 ist die Dicke der Sohle im Zehenbereich 8 mit dz bezeichnet. Man erkennt, dass die Dicke der Sohle über den Zehenbereich 8 in Längsrichtung zumindest im Wesentlichen gleichbleibend ist. Dies gilt auch in Querrichtung, so dass von der Zehenausnehmung 19 vorliegend über ihre gesamte Erstreckung eine zumindest im Wesentlichen ebene Auflagefläche definiert wird.

Bei dem dargestellten Ausführungsbeispiel fällt die Sohle 3 im Zehenbereich 8 gegenüber dem höchsten Punkt P des benachbarten Ballenbereichs 14 um etwa 10 mm nach unten hin ab, zeichnet sich also - in Bezug auf den höchsten Punkt P des Ballenbereiches 14 - durch eine Tiefe von 10 mm aus. Die Sohle 3 ist entsprechend an ihrer dicksten Stelle im Ballenbereich 15 um 10 mm dicker als an ihrer dünnsten Stelle im Zehenbereich 8. Der höchste Punkt P des Ballenbereiches bildet, wie in der Figur 1 erkennbar, die höchste Stelle der gesamten Sohle 3. Hier findet sich entsprechend der für die Sohle 3 maximale Abstand zwischen der Fußauflagefläche und der Basisebene 7 (in der Figur mit d_{Bm} bezeichnet).

Damit die Zehen nicht nur nach unten hin durch die Ausnehmung 19 sondern auch nach oben hin Bewegungsfreiraum im Schuh 1 haben, beträgt der im Zehenbereich 8 maximale Abstand zwischen der von der Sohle 3 definierten Fußauflagefläche und der Innenseite des sich oberhalb des Zehenbereiches erstreckenden Abschnitts des Schafts 17 vorliegend 3 cm. Dieser maximale Abstand ist in der Figur 1 mit dsm bezeichnet.

Das dargestellte Ausführungsbeispiel eines erfindungsgemäßen Schuhs 1 zeichnet sich weiterhin dadurch aus, dass die Dicke der Sohle 3 in Längsrichtung beginnend an einer Stelle 20 im Fersenbereich 11 nach vorne, also zum Zehenbereich 8 hin, stetig bis zum vorderen Ende des Ballenbereiches 15 ansteigt, und am vorderen Ende des Ballenbereiches 15 unter Bildung einer abgerundeten Stufe 21 abfällt. Die Stufe 21, welche den Übergang von Ballen- 15 zum Zehenbereich 11 definiert, befindet sich, wie man der Figur entnehmen kann, im vorderen Drittel der Sohle 3. Gleiches gilt für den höchsten Punkt P des Ballenbereiches 15, der ebenfalls im vorderen Drittel der Sohle 3 liegt. Durch den stetigen Anstieg der Sohle 3 bis zum höchsten Punkt P des Ballenbereiches 15 wir eine Art "Keil" gebildet, welcher eine Fußstellung in dem in Figur 1 dargestellten Stand bedingt, bei der die tiefste Stelle des Ballens 14 des Trägers höher liegt als die tiefste Stelle dessen Ferse 10. Wie der Aufsicht aus Figur 3 entnommen werden kann, ist die Stufe 21 an die natürliche Fußform angepasst, hat konkret einen gekrümmten Verlauf, welcher dem gekrümmten Verlauf der Stirnseite des Ballens 14 eines menschlichen Fußes folgt. Es sei angemerkt, dass die abgerundete Stufe 21 in der Figur 3 vereinfacht durch eine durchgezogene Linie angedeutet ist.

In dem keilförmigen Bereich zeichnet sich die Sohle 3 bei dem dargestellten Ausführungsbeispiel durch einen zwischen der Oberseite 5 und der Unterseite 6 im Längsschnitt eingeschlossenen Winkel α im Bereich von etwa 10° aus.

Bei dem dargestellten Ausführungsbeispiel gilt aufgrund der konkreten Dickenvariation der Sohle 3 für den gesamten Ballenbereich 15, dass die dort von der Sohle 3 definierte Fußauflagefläche einen Abstand zu der Basisebene 7 hat, der größer ist als der minimale Abstand der Fußauflagefläche zu der Basisebene 7 im Fersenbereich 11. Der minimale Abstand der Fußauflagefläche zu der Basisebene 7 im Fersenbereich 11 ist in der Figur 1 mit d_{Fm} bezeichnet. Der Abstand d_{Fm} entspricht der minimalen Dicke der Sohle 3 im Fersenbereich 11 und es gilt, dass die Sohle 3 an ihrer dicksten Stelle im Ballenbereich 15 (vgl. in Figur 1 die mit d_{Bm} bezeichnete Dicke) um 10 mm dicker ist als an ihrer dünnsten Stelle im Fersenbereich 11, der Unterschied also demjenigen entspricht, der auch in Bezug auf den Zehenbereich 8, also den Unterschied zwischen d_{Bm} und d_{Z} gilt. Dies kann wie vorliegend der Fall sein, wobei betont sei, dass die Tiefe der Zehenausnehmung 19 und der Höhenunterschied zwischen dem höchsten Punkt P im Ballenbereich 15 und der niedrigsten Stelle im Fersenbereich 11 keineswegs übereinstimmen müssen.

Die Höhendifferenz von 10 mm für Ballen 14 und Ferse 10 hat sich für die vorliegenden Schuhgröße 40 als besonders geeignet erwiesen, wobei betont sei, dass andere Höhenunterschiede von Ballen 14 und Ferse 10 gleichermaßen möglich sind, insbesondere für kleiner Schuhgrößen geringere und für größere Schuhgrößen größere Differenzen besonders geeignet sein können.

Wie man erkennt, weist die Sohle 3 vorne ferner einen sich bis zu der vorderen Spitze 4 erstreckenden Abrollbereich A auf, in welchem die Unterseite nicht eben sondern konvex gewölbt ist. Hierdurch kann eine Abrollbewegung gefördert und ein Stolpern verhindert werden. Auch am hinteren Ende ist ein kleiner Abrollbereich vorgesehen.

Der Schuh 1 ist weiterhin als Bequemschuh ausgebildet, dass bedeutet, er bietet - insbesondere zu den Seiten hin - mehr Platz als es für einen durchschnittlichen Fuß der Größe 40 erforderlich ist, so dass mehr Bewegungsfreiraum im Schuh 1 zur Verfügung steht.

Aufgrund der erfindungsgemäßen erhöhten Lagerung des Ballens 14 in Kombination mit der die natürliche Greifbewegung der Zehen ermöglichenden Ausnehmung 19 unterhalb der Zehen wird ein besonders natürliches angenehmes und somit bequemes sowie gesundes Gehen möglich. Aufgrund der in Abweichung vom Stand der Technik erhöhten Ballenlagerung findet in der ersten Hälfte der Schrittabwicklung praktisch eine Bergaufbewegung statt, die die Bewegung der Zehen nach oben hin anregt. Durch den erfindungsgemäßen Schuh 1 wird also ein Bergaufgehen "simuliert". Im weiteren Verlauf wird dann - insbesondere durch den vorgesehenen Freiraum für die Zehen - ein Bergabgehen vorgetäuscht. Dieser bestimmte Bewegungsablauf hat sich als sehr gesundheitsförderlich sowie angenehm herausgestellt. Der auf die erfindungsgemäße Weise gestaltete Schuh 1 unterstützt den Fuß 2 in seinen natürlichen Bewegungsabläufen, was eine erhebliche Verbesserung gegenüber dem Stand der Technik darstellt.

Die Figur 4 zeigt eine rein schematische Darstellung eines zweiten Ausführungsbeispiels einer erfindungsgemäßen Sohle 3, wobei diese in Alleinstellung - insbesondere ohne sich daran anschließenden Schuhschaft - dargestellt ist. Die Sohle 3 gemäß Figur 4 unterscheidet sich von der Sohle gemäß Figur 1 im Wesentlichen dadurch, dass sie einen stärker ausgeprägten, insbesondere stärker gewölbten bzw. stärker nach oben gebogenen Abrollbereich A aufweist, die Stufe 21 weniger Steil ist, der Winkel α kleiner ist, konkret nur etwa 5° beträgt, und der Fersenbereich 11 zumindest im Wesentlichen eben ausgebildet ist.

Die Figur 5 zeigt ein drittes Ausführungsbeispiel einer erfindungsgemäßen Sohle 3 in einer schematischen Seitenansicht und die Figur 6 die Aufsicht auf die Sohle 3. Die Merkmale der Figur 5 sind nicht Teil des beanspruchten Gegenstands.

Der Hauptunterschied der Sohle 3 gemäß den Figuren 5 und 6 zu denjenigen aus den Figuren 1 bis 4 besteht darin, dass die Sohle 3 an ihrer Oberseite mit einer Längsgewölbestütze 22 und eine Quergewölbestütze 23 versehen ist. Die beiden Stützen 22, 23 sind konkret in dem keilförmigen Bereich der Sohle 3 oberseitig angeformt, bilden also quasi zusätzliche Erhöhungen auf dem keilförmig nach vorne hin ansteigenden Bereich. Der Winkel α ist bei diesem Ausführungsbeispiel ferner größer, beträgt konkret etwa 10°.

Die Position sowie Form der Quergewölbestütze 23 kann besonders gut der Aufsicht gemäß Figur 6 entnommen werden. Wie man erkennt, zeichnet sich diese durch eine zumindest im Wesentlichen tropfenförmige Kontur mit einem vorderen, zumindest im Wesentlichen halbkreisförmigen Abschnitt 24 und einem hintere, zumindest im Wesentlichen V-förmigen Abschnitt 25 aus. Die Längsgewölbestütze 22 erstreckt sich bei dem dargestellten Ausführungsbeispiel nur über einen Teil der Breite der Sohle 3 an entsprechender Stelle. Alternativ dazu kann auch vorgesehen sein, dass sich die Längsgewölbestütze 22 über die gesamte Breite erstreckt.

Ist eine Längs- 22 und eine Quergewölbestütze 23 in Kombination mit der erhöhten Ballenlagerung, insbesondere in Kombination mit einem keilförmig ansteigenden Bereich vorgesehen, kann während des simulierten Bergaufgehens der Fuß mit Hilfe der Unterstützung der Gewölbekonstruktion "aufgebogen" werden. Im Prinzip wie beim Klettern oder gehen über "Stock und Stein". Erzielt wird also das Gegenteil der Fußstellung im "normalen" Schuh. Insbesondere für den Fall, dass sich die Längsgewölbestütze 22 über die gesamte Breite der Sohle 3 erstreckt, kann ein besonders starkes "aufbiegen" erzielt werden.

Es sei angemerkt, dass die sich quer über die Sohle 3 erstreckenden Linien in Figur 6 nur der Veranschaulichung der Position bzw. Erstreckung insbesondere des Ballen- 15 und des Fersenbereiches 11 dienen.

Weiterhin sei angemerkt, dass die erfindungsgemäße Sohle 3, deren Dicke beginnend an einer Stelle im Fersenbereich11 nach vorne hin ansteigt, sich, was die Dickenzunahme angeht, nicht durch einen linearen Anstieg auszeichnen muss, sondern sich insbesondere im Mittelfuß- 13 und/oder Ballenbereich 15 auch durch eine leicht nach oben (konvex) gewölbte Oberseite auszeichnen kann, wie es in den Figuren teilweise angedeutet ist.

Umfasst die erfindungsgemäße Sohle 3 einen keilförmigen Bereich, liegt eine konvex gewölbte Oberseite in bevorzugter Ausgestaltung zumindest über einen Teil des keilförmigen Bereiches vor.

Die Figur 7 zeigt ein zweites Ausführungsbeispiels eines erfindungsgemäßen Schuhs 1 mit einer erfindungsgemäßen Sohle 3, die in ihrer Ausgestaltung im Wesentlichen der Sohle 3 aus Figur 4 ähnelt bzw. gleicht.

Bei diesem Ausführungsbeispiel eines erfindungsgemäßen Schuhs 1 kann der keilförmig ansteigende Bereich der Sohle 3 von außen erkannt werden, da sich der Schaft 17 derart an die Sohle anschließt, dass die Form von außen erkennbar ist und nicht verdeckt wird. Alternativ dazu ist es selbstverständlich auch möglich, dass der Schaft 17 die Sohle 3 verdeckt und ein erfindungsgemäßer Schuh von außen aussieht, wie ein konventioneller Schuh.

## Patentansprüche

1. Sohle (3), von deren Oberseite (5) eine Fußauflagefläche für den Fuß (2) eines Trägers eines mit der Sohle (3) ausgestatteten Schuhs (1) und von deren Unterseite (6) insbesondere eine Lauffläche gebildet wird, wobei die Sohle (3) einen bis zu ihrem vorderen Ende gehenden, für die Zehen eines Trägers eines mit der Sohle ausgestatten Schuhs (1) bestimmten Zehenbereich (8), einen bis zu ihrem hinteren Ende (9) gehenden, für die Ferse (10) eines Trägers bestimmten Fersenbereich (11), einen zwischen dem Fersen-(11) und dem Zehenbereich (8) liegenden, für den Mittelfuß (12) eines Trägers bestimmten Mittelfußbereich (13), und einen zwischen dem Mittelfuß-(13) und dem Zehenbereich (8) liegenden, für den Ballen (14) eines Trägers bestimmten Ballenbereich (15) umfasst, wobei im Zehenbereich (8) wenigstens eine Ausnehmung (19) in der Sohle (3) vorgesehen ist, welche Raum für die natürliche Greifbewegung bevorzugt aller Zehen eines Trägers nach unten hin bietet, und zumindest für einen Teil des Ballenbereiches (15) gilt, dass die dort von der Sohle (3) definierte Fußauflagefläche einen Abstand zu einer Basisebene (7), welche die Auflageebene bei auf ihr aufgesetzter Sohle (3) bildet, hat, der größer ist als der minimale Abstand (d_{Fm}) der Fußauflagefläche zu der Basisebene (7) im Fersenbereich (11), **dadurch gekennzeichnet, dass** die Dicke der Sohle (3) in Längsrichtung beginnend an einer Stelle im Mittelfußbereich (13), insbesondere am hinteren Ende des Mittelfußbereiches (13), oder beginnend an einer Stelle im Fersenbereich (11), bevorzugt ab einer dünnsten Stelle im Fersenbereich (11), nach vorne hin insbesondere stetig bis zum Ballenbereich (15), bevorzugt bis zum vorderen Ende des Ballenbereiches (15), ansteigt.

2. Sohle (3) nach Anspruch 1, **dadurch gekennzeichnet, dass** die Sohle (3) derart ausgebildet ist, dass im auf der Auflageebene (7) aufgesetzten Zustand der Sohle (3) die tiefste Stelle des Ballens (14) des Trägers höher liegt als die tiefste Stelle seiner Ferse (10), und/oder dass die Sohle (3) derart ausgebildet ist, dass, wenn ein Benutzer die Sohle (3) verwendet, in der ersten Hälfte der Abwicklung eines Schrittes ein Bergaufgehen und im weiteren Verlauf, insbesondere der zweiten Hälfte der Abwicklung des Schrittes ein Bergabgehen simuliert wird.

3. Sohle (3) nach Anspruch 1 oder 2, **dadurch gekennzeichnet, dass** die Fußauflagefläche zumindest über einen Teil des Ballenbereiches (15) einen Abstand zu der Basisebene (7) hat, der um wenigstens 5 mm, bevorzugt wenigstens 10 mm, besonders bevorzugt wenigstens 15 mm größer ist als der minimale Abstand (d_{Fm}) der Fußauflagefläche zu der Basisebene (7) im Fersenbereich (11).

4. Sohle (3) nach einem der vorhergehenden Ansprüche, **dadurch gekennzeichnet, dass** die Dicke der Sohle (3) in Längsrichtung variiert und sich die Sohle an ihrer im Ballenbereich (15) dicksten Stelle durch eine größere Dicke auszeichnet als an ihrer im Fersenbereich (11) dünnsten Stelle, bevorzugt die Sohle an ihrer im Ballenbereich (15) dicksten Stelle mindesten 5 mm, bevorzugt mindestens 10 mm, besonders bevorzugt mindestens 15 mm dicker ist als an der im Fersenbereich (11) dünnsten Stelle, und/oder sich die Sohle (3) an ihrer im Ballenbereich (15) dicksten Stelle durch eine größere Dicke auszeichnet als an ihrer im Zehenbereich (8) dünnsten Stelle, bevorzugt die Sohle (3) an ihrer im Ballenbereich (15) dicksten Stelle mindesten 5 mm, bevorzugt mindestens 10 mm, besonders bevorzugt mindestens 15 mm dicker ist als die Sohle an ihrer im Zehenbereich (8) dünnsten Stelle.

5. Sohle (3) nach einem der vorhergehenden Ansprüche, **dadurch gekennzeichnet, dass** die Zehenausnehmung (19) im Vergleich zu wenigstens einem benachbarten Sohlenbereich, insbesondere im Vergleich zu dem benachbarten Ballenbereich (15), nach unten hin abfällt, und insbesondere die nach unten abfallende Zehenausnehmung (19) eine Tiefe von mindestens 5 mm, bevorzugt mindestens 10 mm, besonders bevorzugt mindestens 15 mm im Vergleich zu dem wenigstens einen benachbarten Sohlenbereich (15) aufweist.

6. Sohle nach einem der vorhergehenden Ansprüche, **dadurch gekennzeichnet, dass** die Dicke der Sohle (3) in Längsrichtung am vorderen Ende des Ballenbereiches (15) unter Bildung einer insbesondere abgerundeten Stufe (21) abfällt, wobei sich die Stufe (21) bevorzugt im vorderen Drittel der Sohle (3) befindet.

7. Sohle nach einem der vorhergehenden Ansprüche, **dadurch gekennzeichnet, dass** die Sohle (3) zumindest über den Mittelfuß- (13) und Ballenbereich (15) und/oder beginnend an einer Stelle im Fersenbereich (11) und bis zu einer Stelle im Ballenbereich (15) keilförmig mit nach vorne hin zunehmender Dicke ausgebildet ist, und sich bevorzugt durch einen zwischen der Oberseite (5) und der Unterseite (6) im Längsschnitt eingeschlossenen Winkel (α) im Bereich von 3° bis 30°, insbesondere im Bereich von 3° bis 25 °, bevorzugt im Bereich von 3° bis 20° auszeichnet.

8. Sohle (3) nach einem der vorhergehenden Ansprüche, **dadurch gekennzeichnet, dass** die höchste Stelle (P) des Ballenbereiches (15), insbesondere die höchste Stelle (P) der Sohle (3), in den vorderen 2/5, bevorzugt im vorderen Drittel der Sohle (3) liegt, und/oder sich der Ballenbereich (15) vollständig in der vorderen Hälfte der Sohle (3) erstreckt.

9. Sohle (3) nach einem der vorhergehenden Ansprüche, **dadurch gekennzeichnet, dass** die Zehenausnehmung (19) an die Fußform angepasst ist, wobei die Zehenausnehmung (19) insbesondere derart ausgebildet ist, dass sie in der Aufsicht eine bevorzugt Bananen-artig gekrümmte Form aufweist, und/oder dass die Zehenausnehmung (19) im Längsschnitt durch die Sohle (3) betrachtet zumindest im Wesentlichen V- oder U-förmig ausgebildet ist, und/oder dass zwischen dem Ballenbereich (15) und der Zehenausnehmung (19) eine Stufe (21) definiert ist, die in der Aufsicht einen gekrümmten Verlauf aufweist.

10. Sohle (3) nach einem der vorhergehenden Ansprüche, **dadurch gekennzeichnet, dass** sich die Zehenausnehmung (19) über die gesamte Breite der Sohle (3) und/oder über den gesamten vorderen Endbereich der Sohle (3) erstreckt, und/oder dass die Zehenausnehmung (19) eine zumindest im Wesentlichen ebene Auflagefläche definiert, und/oder die Zehenausnehmung (19) durch eine sich über den gesamten vorderen Endbereich der Sohle (3) erstreckende Absenkung definiert ist.

11. Sohle (3) nach einem der vorhergehenden Ansprüche, **dadurch gekennzeichnet, dass** die Sohle (3) zumindest teilweise, insbesondere vollständig aus Gummi besteht, bevorzugt aus einem Gummi mit einer Shore-Härte im Bereich von 40 Shore A bis 100 Shore A, insbesondere 50 Shore A bis 70 Shore A und/oder dass sich die Sohle (3) zumindest abschnittsweise durch eine ebene Unterseite (6) auszeichnet, bevorzugt über mindestens 50%, besonders bevorzugt mindestens 70% ihrer Gesamtausdehnung in Längsrichtung.

12. Sohle (3) nach einem der vorhergehenden Ansprüche, **dadurch gekennzeichnet, dass** die Sohle (3) oberseitig zumindest abschnittsweise ein an die menschliche Fußform angepasstes, insbesondere orthopädisches Fußbett aufweist, und/oder an ihrer Oberseite (5) wenigstens eine Gewölbestütze (22, 23) aufweist, insbesondere wenigstens eine Quergewölbestütze (23) und/oder wenigstens eine Längsgewölbestütze (22).

13. Schuh (1) umfassend eine Sohle (3) nach einem der vorhergehenden Ansprüche, wobei insbesondere ein den Fuß (2) eines Trägers im getragenen Zustand umschließender Schuhschaft (17) vorgesehen ist, der sich bevorzugt an die Sohle (3) oberseitig anschließt.

14. Schuh (1) nach Anspruch 13, **dadurch gekennzeichnet, dass** der im Zehenbereich (8) maximal Abstand (dsm) zwischen der von der Sohle (3) definierten Fußauflagefläche und der Innenseite des sich oberhalb des Zehenbereiches (8) erstreckenden Schaftabschnittes mindestens 3 cm, bevorzugt mindestens 3,5 cm, besonders bevorzugt mindestens 4 cm beträgt.

## Claims

1. Sole (3), the upper side (5) of which forms a foot support surface for the foot (2) of a wearer of a shoe (1) fitted with the sole (3) and the underside (6) of which forms, in particular, a running surface, the sole (3) having a toe region (8) extending to its front end and intended for the toes of a wearer of a shoe (1) fitted with the sole, a heel region (11) extending to its rear end (9) and intended for the heel (10) of a wearer, a metatarsal region (13) intended for the metatarsus (12) of a wearer and located between the heel region (11) and the toe region (8), and a ball region (15) intended for the ball (14) of the foot of a wearer and located between the metatarsal region (13) and the toe region (8), at least one recess (19) being provided in the sole (3) in the toe region (8), which recess provides space for the natural gripping movement, preferably for all the toes of a wearer, downwards, and it being the case at least for a part of the ball region (15) that the foot support surface defined there by the sole (3) is at a distance from a base plane (7), which forms the support plane when the sole (3) is placed thereon, which distance is greater than the minimum distance (d_{Fm}) of the foot support surface from the base plane (7) in the heel region (11), **characterized in that** the thickness of the sole (3) increases in the longitudinal direction starting at a point in the metatarsal region (13), in particular in the rear end of the metatarsal region (13), or starting at a point in the heel region (11), preferably from the thinnest point in the heel region (11), towards the front in particular continuously up to the ball region (15), preferably up to the front end of the ball region (15).

2. Sole (3) according to claim 1, **characterized in that** the sole (3) is designed in such a way that, when the sole (3) is placed on the support plane (7), the lowest point of the wearer's ball (14) lies higher than the lowest point of his heel (10), and/or **in that** the sole (3) is designed in such a way that, when the user uses the sole (3), walking uphill is simulated in the first half of the unwinding of a step and walking downhill is simulated in the further course, in particular in the second half of the unwinding of the step.

3. Sole (3) according to claim 1 or 2, **characterized in that** the foot support surface has, at least over a part of the ball region (15), a distance to the base plane (7) which is greater than at least 5 mm, preferably at least 10 mm, particularly preferably at least 15 mm, than the minimum distance (d_{Fm}) of the foot support surface to the base plane (7) in the heel region (11).

4. Sole (3) according to any of the preceding claims, **characterized in that** the thickness of the sole (3) varies in the longitudinal direction and the sole is **characterized by** a greater thickness at its thickest point in the ball region (15) than at its thinnest point in the heel region (11), preferably the sole is at least 5 mm, preferably at least 10 mm, particularly preferably at least 15 mm thicker than at the thinnest point in the heel region (11), and/or the sole (3) is **characterized by** a greater thickness at its thickest point in the ball region (15) than at its thinnest point in the toe region (8), preferably the sole (3) is at least 5 mm, preferably at least 10 mm, particularly preferably at least 15 mm thicker at its thickest point in the ball region (15) than the sole at its thinnest point in the toe region (8).

5. Sole (3) according to any of the preceding claims, **characterized in that** the toe recess (19) slopes downwards in comparison with at least one adjacent sole region, in particular in comparison with the adjacent ball region (15), and in particular the downwardly sloping toe recess (19) has a depth of at least 5 mm, preferably at least 10 mm, particularly preferably at least 15 mm in comparison with the at least one adjacent sole region (15).

6. Sole (3) according to any of the preceding claims, **characterized in that** the thickness of the sole (3) decreases in the longitudinal direction at the front end of the ball region (15) to form a step (21), in particular a rounded step (21), the step (21) preferably being located in the front third of the sole (3).

7. Sole (3) according to any of the preceding claims, **characterized in that** the sole (3) is formed in a wedge shape with increasing thickness towards the front at least over the metatarsal region (13) and the ball region (15) and/or beginning at a point in the heel region (11) and up to a point in the ball region (15), and is preferably **characterized by** an angle (a) in the range from 3° to 30°, in particular in the range from 3° to 25°, preferably in the range from 3° to 20°, enclosed between the upper side (5) and the underside (6) in longitudinal section.

8. Sole (3) according to any of the preceding claims, **characterized in that** the highest point (P) of the ball region (15), in particular the highest point (P) of the sole (3), lies in the front 2/5, preferably in the front third of the sole (3), and/or the ball region (15) extends completely in the front half of the sole (3).

9. Sole (3) according to any of the preceding claims, **characterized in that** the toe recess (19) is adapted to the shape of the foot, the toe recess (19) being designed in particular in such a way that it has a preferably banana-like curved shape in plane view, and/or **in that** the toe recess (19) is at least substantially V-shaped or U-shaped when viewed in the longitudinal section through the sole (3), and/or **in that** a step (21) is defined between the ball region (15) and the toe recess (19), which step (21) has a curved course in plane view.

10. Sole (3) according to any of the preceding claims, **characterized in that** the toe recess (19) extends over the entire width of the sole (3) and/or over the entire front end region of the sole (3), and/or **in that** the toe recess (19) defines an at least substantially flat bearing surface, and/or the toe recess (19) is defined by a depression extending over the entire front end region of the sole (3).

11. Sole (3) according to any of the preceding claims, **characterized in that** the sole (3) consists at least partly, in particular entirely, of rubber, preferably of a rubber with a Shore-hardness in the range from 40 Shore A to 100 Shore A, in particular from 50 Shore A to 70 Shore A, and/or **in that** the sole (3) is characterized at least in sections by a flat underside (6), preferably over at least 50%, particularly preferably over at least 70% of its total extend in the longitudinal direction.

12. Sole (3) according to any of the preceding claims, **characterized in that** the sole (3) has on the upper side at least in a section a foot bed, in particular an orthopedic foot bed, adapted to the shape of the human foot, and/or has on its upper side (5) at least one arch support (22, 23), in particular at least one transverse arch support (23) and/or at least one longitudinal arch support (22).

13. Shoe (1) comprising a sole (3) according to any of the preceding claims, wherein, in particular, a shoe upper (17) is provided which encloses the foot (2) of a wearer in the worn state and which preferably adjoins the sole (3) on the upper side.

14. Shoe (1) according to claim 13, **characterized in that** the maximum distance (dsm) between the foot support surface defined by the sole (3) and the inner side of the upper section above the toe region (8) is at least 3 cm, preferably at least 3.5 cm, particularly preferably at least 4 cm.

## Revendications

1. Semelle (3), dont la face supérieure (5) forme une surface d'appui pour le pied (2) d'un porteur d'une chaussure (1) équipée de la semelle (3) et dont la face inférieure (6) forme notamment une surface de marche, la semelle (3) comportant une zone d'orteils (8) allant jusqu'à son extrémité avant et destinée aux orteils d'un porteur d'une chaussure (1) équipée de la semelle, une zone de talon (10) allant jusqu'à son extrémité arrière (9), une zone métatarsienne (13) située entre la zone de talon (11) et la zone d'orteils (8) et destinée au métatarse (12) d'un porteur, et une zone de plante de pied (15) située entre la zone métatarsienne (13) et la zone d'orteils (8) et destinée à la plante du pied (14) d'un porteur, au moins un évidement (19) étant prévu dans la semelle (3) dans la zone d'orteils (8), qui offre de l'espace pour le mouvement naturel de préhension, de préférence de tous les orteils d'un porteur, vers le bas, et au moins pour une partie de la zone de plante de pied (15), la surface d'appui du pied définie à cet endroit par la semelle (3) est à une distance d'un plan de base (7), qui forme le plan d'appui lorsque la semelle (3) est posée sur celui-ci, qui est supérieure à la distance minimale (d_{Fm}) de la surface d'appui du pied au plan de base (7) dans la zone de talon (11), **caractérisée en ce que** l'épaisseur de la semelle (3) augmente dans la direction longitudinale en commençant à un endroit dans la zone métatarsienne (13), en particulier à l'extrémité arrière de la zone métatarsienne (13), ou en commençant à un endroit dans la zone de talon (11), de préférence à partir d'un endroit le plus mince dans la zone de talon (11), vers l'avant, en particulier de manière continue jusqu'à la zone de plante de pied (15), de préférence jusqu'à l'extrémité avant de la zone de plante de pied (15).

2. Semelle (3) selon la revendication 1, **caractérisée en ce que** la semelle (3) est conçue de telle sorte que, lorsque la semelle (3) est posée sur le plan d'appui (7), le point le plus bas de la plante de pied (14) du porteur est plus haut que le point le plus bas de son talon (10), et/ou **en ce que** la semelle (3) est conçue de telle sorte que, lorsqu'un porteur utilise la semelle (3), une marche en montée est simulée dans la première moitié du déroulement d'une foulée et une marche en descente est simulée dans la suite, notamment dans la deuxième moitié du déroulement de la foulée.

3. Semelle (3) selon la revendication 1 ou 2, **caractérisée en ce que** la surface d'appui du pied présente, au moins sur une partie de la zone de plante de pied (15), une distance par rapport au plan de base (7) qui est supérieure d'au moins 5 mm, de préférence d'au moins 10 mm, de manière particulièrement préférée d'au moins 15 mm à la distance minimale (d_{Fm}) de la surface d'appui du pied par rapport au plan de base (7) dans la zone de talon (11).

4. Semelle (3) selon l'une des revendications précédentes, **caractérisée en ce que** l'épaisseur de la semelle (3) varie dans la direction longitudinale et la semelle se **caractérise par** une épaisseur plus grande à son endroit le plus épais dans la zone de plante de pied (15) qu'à son endroit le plus fin dans la zone de talon (11), de préférence la semelle à son endroit le plus épais dans la zone de plante de pied (15) est d'au moins 5 mm, de préférence d'au moins 10 mm, de préférence au moins 15 mm plus épaisse qu'à l'endroit le plus mince dans la zone de talon (11), et/ou la semelle (3) se distingue par une plus grande épaisseur à son endroit le plus épais dans la zone de plante de pied (15) qu'à son endroit le plus mince dans la zone d'orteils (8), de préférence la semelle (3) est plus épaisse d'au moins 5 mm, de préférence d'au moins 10 mm, de préférence d'au moins 15 mm à son endroit le plus épais dans la zone de plante de pied (15) que la semelle à son endroit le plus mince dans la zone d'orteils (8).

5. Semelle (3) selon l'une des revendications précédentes, **caractérisée en ce que** l'évidement pour orteils (19) est incliné vers le bas par rapport à au moins une zone de semelle adjacente, en particulier par rapport à la zone de plante de pied (15) adjacente, et en particulier l'évidement pour orteils (19) incliné vers le bas présente une profondeur d'au moins 5 mm, de préférence d'au moins 10 mm, de manière particulièrement préférée d'au moins 15 mm par rapport à ladite au moins une zone de semelle (15) adjacente.

6. Semelle selon l'une des revendications précédentes, **caractérisée en ce que** l'épaisseur de la semelle (3) diminue en direction longitudinale à l'extrémité avant de la zone de plante de pied (15) en formant un gradin (21), notamment arrondi, le gradin (21) se trouvant de préférence dans le tiers avant de la semelle (3).

7. Semelle selon l'une des revendications précédentes, **caractérisée en ce que** la semelle (3) est réalisée en forme de coin avec une épaisseur croissante vers l'avant, au moins sur la zone métatarsienne (13) et de plante du pied (15) et/ou en commençant à un endroit dans la zone de talon (11) et jusqu'à un endroit dans la zone de plante de pied (15), et se caractérise de préférence par un angle (a) compris entre la face supérieure (5) et la face inférieure (6) en coupe longitudinale dans la plage de 3° à 30°, en particulier dans la plage de 3° à 25°, de préférence dans la plage de 3° à 20°.

8. Semelle (3) selon l'une des revendications précédentes, **caractérisée en ce que** le point le plus haut (P) de la zone de plante de pied (15), en particulier le point le plus haut (P) de la semelle (3), se situe dans les 2/5 avant, de préférence dans le tiers avant de la semelle (3), et/ou la zone de plante de pied (15) s'étend entièrement dans la moitié avant de la semelle (3).

9. Semelle (3) selon l'une des revendications précédentes, **caractérisée en ce que** l'évidement pour orteils (19) est adapté à la forme du pied, l'évidement pour orteils (19) étant notamment conçu de telle sorte qu'il présente, en vue de dessus, une forme incurvée de préférence en forme de banane, et/ou **en ce que** l'évidement pour orteils (19), vu en coupe longitudinale à travers la semelle (3), est réalisé au moins sensiblement en forme de V ou de U, et/ou **en ce qu'**entre la zone de plante de pied (15) et l'évidement pour orteils (19) est défini un gradin (21) qui, vu de dessus, présente un tracé incurvé.

10. Semelle (3) selon l'une des revendications précédentes, **caractérisée en ce que** l'évidement pour orteils (19) s'étend sur toute la largeur de la semelle (3) et/ou sur toute la zone d'extrémité avant de la semelle (3), et/ou **en ce que** l'évidement pour orteils (19) définit une surface d'appui au moins sensiblement plane, et/ou **en ce que** l'évidement pour orteils (19) est défini par un abaissement s'étendant sur toute la zone d'extrémité avant de la semelle (3).

11. Semelle (3) selon l'une des revendications précédentes, **caractérisée en ce que** la semelle (3) est constituée au moins partiellement, en particulier entièrement, de caoutchouc, de préférence d'un caoutchouc ayant une dureté Shore comprise entre 40 Shore A et 100 Shore A, en particulier entre 50 Shore A et 70 Shore A, et/ou **en ce que** la semelle (3) se caractérise, au moins par endroits, par une face inférieure (6) plane, de préférence sur au moins 50%, de préférence au moins 70% de son étendue totale dans la direction longitudinale.

12. Semelle (3) selon l'une des revendications précédentes, **caractérisée en ce que** la semelle (3) présente sur sa face supérieure, au moins par sections, une assise plantaire adaptée à la forme du pied humain, en particulier orthopédique, et/ou présente sur sa face supérieure (5) au moins un support de voûte (22, 23), en particulier au moins un support de voûte transversale (23) et/ou au moins un support de voûte longitudinale (22).

13. Chaussure (1) comprenant une semelle (3) selon l'une des revendications précédentes, dans laquelle il est prévu en particulier une tige de chaussure (17) qui entoure le pied (2) d'un porteur à l'état porté et qui se raccorde de préférence à la semelle (3) sur le dessus.

14. Chaussure (1) selon la revendication 13, **caractérisée en ce que** la distance maximale (dsm) dans la zone d'orteils (8) entre la surface d'appui du pied définie par la semelle (3) et le côté intérieur de la section de la tige s'étendant au-dessus de la zone d'orteils (8) est d'au moins 3 cm, de préférence d'au moins 3,5 cm, de manière particulièrement préférée d'au moins 4 cm.
